# EUROPÄISCHE PATENTSCHRIFT

(11) **EP 0 386 600 B1**
(45) Veröffentlichungstag und Bekanntmachung des Hinweises auf die Patenterteilung: **14.07.1993**
(21) Anmeldenummer: 90103848.9
(22) Anmeldetag: 28.02.1990
(51) Int. Cl.: E05F 5/12

(54) **Vorrichtung zur Steuerung der Schliessfolge zweier Flügel**
Control device for the closure sequence of double-wing doors
Dispositif de commande de la séquence de fermeture de portes à doubles battants

(30) Priorität: 04.03.1989 DE 8902620 U
(43) Veröffentlichungstag der Anmeldung: 12.09.1990
(73) Patentinhaber: Gretsch-Unitas GmbH Baubeschläge, D-71254 Ditzingen (DE)
(72) Erfinder: Schröder, Gerhard, D-7533 Tiefenbronn (DE); Kubelka, Peter, D-7257 Ditzingen (DE)
(74) Vertreter: Schmid, Berthold, Dipl.-Ing.

(56) Entgegenhaltungen:
- EP-A- 0 166 859
- DE-A- 3 200 522
- DE-A- 3 612 917
- DE-C- 508 864
- US-A- 2 368 875

## Beschreibung

Die Erfindung bezieht sich auf eine Vorrichtung zur Steuerung der Schließfolge zweier mittels je eines Türschließers schließbarer Flügel von Fenstern, Türen und dgl., nämlich eines zuerst öffnenbaren Gangflügels und eines nachfolgend öffnenbaren Standflügels, wobei jeder Türschließer mit einer Antriebsachse ausgestattet ist und die Antriebsachse des Gangflügels einen Sperrnocken trägt, der mit einem federbelasteten Sperrhebel eine Sperrvorrichtung für den teilgeöffneten, die korrekte Schließfolge ermöglichenden Gangflügel bildet und der über ein Zugglied mit einem Auslöserhebel gekuppelt ist, welcher mit einem standflügelseitigen Auslöser eine Auslösevorrichtung für den Sperrhebel bildet, wobei der Sperrhebel etwa in der Schließstellung des Standflügels seine wirkungslose Stellung einnimmt. Die beiden mit der Vorrichtung auszustattenden und jeweils mittels eines Türschließers zu schließenden Flügel sind an ihren voneinander entfernten Vertikalseiten drehbar angelenkt. Im Gegensatz zu Pendeltüren werden sie jedoch nur nach einer Richtung hin drehgeöffnet. Im Normalfalle sind beide Flügel mit Fälzen versehen, weswegen grundsätzlich der eine Flügel vor dem anderen geschlossen werden muß. Nur auf diese Weise ist es möglich, daß die Fälze ineinandergreifen bzw. die zweite Tür ohne Behinderung durch den Falz der ersten Tür überhaupt geschlossen werden kann. Der Einfachheit halber wird nachstehend davon ausgegangen, daß es sich bei dem Flügel um einen Türflügel handelt, ohne daß dies einschränkend verstanden werden darf. Aus diesem Grunde ist auch von einem "Türschließer" die Rede.

Vielfach wird bei derartigen zweiflügeligen Türen eine im Normalfalle geschlossen gehalten, weswegen sie als Standflügel bezeichnet, während die andere ständig geöffnet und geschlossen oder aber auch in einer geöffneten Stellung für eine zeitlang festgehalten wird. Man bezeichnet sie infolgedessen als "Gangflügel". Beide Türen sind mit einem Türschließer bekannter Bauart ausgestattet, der sie, sofern sie nicht festgestellt worden sind, unmittelbar nach ihrer Freigabe in die Schließstellung zurückdreht. Im Falle einer Feststelleinrichtung muß diese vor dem Schließen von Hand oder auch automatisch gelöst werden, damit der Türschließer seine Schließfunktion ausüben kann.

Wenn es sich um Rauch- und Feuerschutztüren handelt, kann eine derartige Feststelleinrichtung im Brandfalle durch eine entsprechende Überwachungseinrichtung automatisch gelöst werden. Hierbei muß dann sichergestellt werden, daß die Schließfolge der beiden Türen unbedingt eingehalten wird, weil sich sonst die Türen nicht vollständig schließen lassen. Man kann zwar die eine Tür, insbesondere den Gangflügel, bis zu einer verhältnismäßig geringen Offenstellung schließen, jedoch muß sie dann so lange in dieser Stellung verharren, bis der andere Flügel bzw. der Standflügel seine Schließlage zumindest weitgehend eingenommen hat. Nachstehend wird davon ausgegangen, daß grundsätzlich der Standflügel vor dem Gangflügel geschlossen werden muß.

Es gibt bereits Vorrichtungen zur Steuerung der Schließfolge zweier Türen, von denen jede mittels eines Türschließers schließbar ist. Unter Türschließer wird hier in üblicher Weise eine Vorrichtug verstanden, welche den Flügel grundsätzlich in Schließ-Drehrichtung belastet und deren Kraft sich dann auswirken kann, wenn am geöffneten oder teilgeöffneten Flügel keine anderweitigen, in öffnendem Sinne wirkenden Kräfte oder Haltekräfte angreifen und der Flügel auch nicht arretiert worden ist. Solche Türschließer können sich in bekannter Weise sowohl am oberen als auch am unteren Türende befinden.

Es ist beispielsweise eine Vorrichtung zur Steuerung der Schließfolge, kurz auch Schleißfolgeregler genannt, bekanntgeworden, bei der ein Hydraulikventil in der Überströmleitung des Türschließers über den Standflügel gesteuert wird. Wegen der nicht mit absoluter Sicherheits zu vermeidenden Undichtigkeiten im Hydrauliksystem sowie der Empfindlichkeit der Steuerelemente in einem Brandfalle sind solche Einrichtungen in vielen Fällen nicht betriebssicher genug.

Aus der DE-36 12 917 A1 ist eine Vorrichtung zur Steuerung der Schließfolge zweier, mittels je eines Türschließers schließbaren Flügeln von Fenstern, Türen und dgl. bekannt. Hierbei werden Obertürschließer verwendet, die unmittelbar am oberen Ende der Tür anmontiert und über ein Schließgestänge mit dem festen Rahmen verbunden sind. Ein am festen Rahmen des Standflügels befestigter Bowdenzug macht einen Anlagevorsprung erforderlich, welcher auf den festrahmenseitigen Betätigungshebel einwirkt. Gangflügelseitig befindet sich demnach die Vorrichtung im Türschließer, wo man sie geschützt unterbringen kann, während sie standflügelseitig völlig freiliegt. Es wird als nachteilig angesehen, daß man am Standflügel einen Teil der Steuerungsvorrichtung anmontieren muß und sich wichtige Elemente dieser Vorrichtung freiliegend am festen Rahmen befinden.

Aus der EP-0 166 859 ist eine Vorrichtung zur Regelung der Schließfolge zweiflügeliger Türen beschrieben, die jeweils mit einem Bodentürschließer verbunden sind. In dem dem Standflügel zugeordneten Bodentürschließer ist dabei eine Betätigungseinheit integriert, die vorzugsweise über einen Bowdenzug eine Ventileinheit in dem dem Gangflügel zugeordneten Bodentürschließer steuert. Der Bowdenzug wird im Boden verlegt, so daß an Tür und Zarge keinerlei Teile montiert werden müssen. Bei dieser Schließfolgeregelung wirkt der Schließer des Standflügels auf die Hydraulik des Gangflügels.

In Verbindung mit Obentürschließern wurden zur Schließfolgeregelung bisher in erster Linie aufliegende Hebel verwendet, welche im oberen waagerechten Türbereich angebracht sind. Außer der störenden Optik wird hier die Gefahr einer Beschädigung bemängelt, wobei es letztlich unerheblich ist, ob diese Beschädigung mutwillig oder versehentlich erfolgt ist. Bei geöffnetem Standflügel steht jedenfalls der Steuerarm zum Rauminnern hin vor, und er ist infolgedessen bei dieser Türstellung der Beschädigungsgefahr besonders ausgesetzt.

Des weiteren sind in Verbindung mit Bodentürschließern auch bereits verdeckt angeordnete Schließfolgeregler bekannt. Es handelt sich dabei allerdings um ein mechanisch-hydraulisches System, bei dessen hydraulischem Teil das sogenannte "Kriechen" unvermeidlich ist. Es kann somit passieren, daß bei Türen, welche über längere Zeit geöffnet bleiben, der Gangflügel langsam zuläuft, ohne daß die Schließfolgeregelung wirksam werden kann.

Ein weiterer Nachteil liegt darin, daß man von vorneherein wissen muß, ob die Vorrichtung in Verbindung mit einem Türschließer DIN recht oder DIN links verwendet werden soll. Außerdem muß der Einbaukasten für den Boden größer als bei normalen Türschließern dimensioniert werden. Dies macht selbstverständlich auch eine grössere Abdeckplatte erforderlich. Für den Hersteller und den Händler führt dies zu einer entsprechend großen Lagerhaltung.

Die Aufgabe der Erfindung besteht infolgedessen darin, eine Schließfolgeregelung der eingangs beschriebenen Art so weiterzubilden, daß bei ansprechender Optik die Funktionssicherheit verbessert sowie eine robuste und preisgünstige, die Lagerhaltung positiv beeinflussende Konstruktion geschaffen wird.

Zur Lösung dieser Aufgabe wird erfindungsgemäß vorgeschlagen, daß die Vorrichtung gemäß dem Oberbegriff des Anspruchs 1 entsprechend dem kennzeichnenden Teil dieses Anspruchs ausgebildet ist. Diese Vorrichtung arbeitet auf rein mechanischer Basis, weswegen die bei mechanisch-hydraulischen Vorrichtungen bekannten Schwierigkeiten und Versagensquellen entfallen. Bei Bodentürschließern läßt sie sich optisch dadurch vorteilhaft ausbilden, daß man sie unterhalb der Abdeckplatte des jeweiligen Türschließers anbringt und den zwischen den Türschließern gelegenen Teil des Zugglieds im Boden unterbringt. Dadurch entfallen bei dieser Variante auch die Beschädigungsgefahren, welche beim Stand der Technik durch freiligende, in den Raum vorstehende Gestänge unvermeidlich sind. Außer der erhöhten Funktionssicherheit aufgrund der fehlenden hydraulischen Bestandteile zeichnet sich diese Vorrichtung aus demselben Grunde durch hohe Robustheit aus, und sie kann sehr preisgünstig gefertigt werden. Des weiteren lassen sich beispielsweise bei Bodentürschließern längere Bodenkästen und Deckel vermeiden, wodurch sich die Lagerhaltung vereinfacht.

Wenn der Standflügel geschlossen ist und bleibt, so kann der Gangflügel in bekannter Weise ohne jedwede Beeinflussung durch diese Schließfolgeregelung geöffnet und geschlossen werden. Hieraus ist auch verständlich, daß es auf die besondere Konstruktion des Türschließers nicht ankommt, vielmehr jede bekannte Türschließerbauart verwendet werden kann, die mit einer Antriebsachse zur Verbindung mit dem Türflügel ausgestattet ist. Insbesondere ist es unerheblich, ob der Türschließer mit einer Feststelleinrichtung ausgestattet ist, und gegebenenfalls wie diese beschaffen ist bzw. funktioniert. Hieraus folgt auch, daß man unabhängig vom Lösen einer solchen Feststellvorrichtung ist, weswegen diese Schließfolgeregelung auch bei sogenannten Brandschutztüren Anwendung finden kann, bei welchen jeder geöffnete Flügel mittels eines Rauch- oder Brandmelders automatisch geschlossen wird. Gerade im letzteren Falle ist es aber ganz wichtig, daß auch bei ganz oder teilweise geöffnetem Standflügel letzterer zunächst in die Schließlage gebracht wird und erst dann der Gangflügel geschlossen wird. Der Gangflügel kann jedoch in eine halbwegs geschlossene Stellung gebracht werden, in der er allerdings so lange verharren muß, bis der Standflügel völlig geschlossen ist. Diese Öffnungsstellung des Gangflügels richtet sich nach den Fälzen, d. h. der Falz des Standflügels muß an dem des Gangflügels ohne Behinderung vorbeibewegbar sein.

Wenn der Standflügel geöffnet wird, so bewirkt dies über die Drehbewegung seiner Antriebsachse eine Betätigung seiner Auslösemechanik in dem Sinne, daß über das Zugglied der Sperrhebel durch seine Belastungsfeder oder -federn in eine Sperrstellung überführt wird, welche es dem Gangflügel nicht erlaubt, die vollständig geschlossene Stellung einzunehmen. Wenn in der Schließendbewegung des Standflügels über dessen Auslösemechanik und das Zugglied auf den Sperrhebel in entsperrendem Sinne eingewirkt wird, so gibt dieser den daran anliegenden Sperrnocken frei, und damit kann sich dann die Kraft des Gangflügel-Türschließers in schließendem Sinne auswirken.

Eine bevorzugte Ausführungsform der Erfindung kennzeichnet sich dadurch, daß das Zugglied längeneinstellbar und in dem zwischen den beiden Türschließern gelegenen Bereich durch einen Bowdenzug od. dgl. gebildet ist. Ein Bowdenzug kann bekanntermaßen nur Zugkräfte übertragen. Wenn man ihn betätigt, so muß man gleichzeitig eine oder mehrere Federn spannen bzw. stärker spannen. Im vorliegenden Falle sind es die Belastungsfeder oder -federn des Sperrhebels. Sobald die Kraft am Bowdenzug entfällt, kann sich die Federkraft im Sinne einer Rückstellung aller bei der Bowdenzugbetätigung bewegten Teile auswirken. Aufgrund der Längeneinstellbarkeit des Zugglieds kann man eine einwandfreie Funktion des Bowdenzugs gewährleisten. Im übrigen lassen sich Bowdenzüge leicht kürzen, so daß der Seitenabstand der beiden Türschließer, und damit auch der Auslösemechanik von der Rastmechanik, durch eine entsprechende Bowdenzuglänge in Abhänigigkeit von den jeweiligen Türbreiten auf das notwendige Maß gebracht werden kann.

Weitere vorteilhafte Ausgestaltungen der erfindungsgemäßen Vorrichtung und die daraus resultierenden Vorteile ergeben sich aus der nachfolgenden Beschreibung eines Ausführungsbeispiels.

Die Zeichnung zeigt ein solches Ausführungsbeispiel der Erfindung. Hierbei stellen dar:
- Fig. 1: schematisch einen Schnitt durch einen mittels zweier Türen verschließbaren Mauerdurchbruch, wobei der Gangflügel nach DIN links und der Standflügel nach DIN rechts angeschlagen ist,
- Fig. 2: eine Draufsicht auf die beiden Türschließer mit darüber angeordneter Vorrichtung zur Steuerung der Schließfolge bei abgenommenen Deckeln, wobei einzelne Vorrichtungsteile in horizontaler Richtung geschnitten sind,
- Fig. 3: eine Seitenansicht der Fig. 2 bei seitlich aufgebrochenen Einbaukästen,
- Fig. 4: in vergrößertem Maßstab einen Ausschnitt aus dem rechten Bildende der Fig. 2.

Die beiden Türschließer sind beim Ausführungsbeispiel sogenannte Bodentürschließer, d. h. sie werden versenkt im Fußboden untergebracht und befinden sich infolgedessen direkt oder seitlich versetzt unterhalb ihrer zu schließenden Tür. Mit 1 ist in Fig. 1 der sogenannte Gangflügel und mit 2 der sogenannte Standflügel einer zweiflügeligen Tür bezeichnet, welche zusammen einen Mauerdurchbruch 3 verschließen. Der Gangflügel 1 wird im Sinne des Pfeils 4 und der Standflügel 2 in Pfeilrichtung 5 geöffnet und jeweils in Gegenrichtung geschlossen. Es handelt sich, wie Fig. 1 der Zeichnung zeigt, um sogenannte gefälzte Türen. Hierbei kann, wie man Fig. 1 leicht entnehmen kann, der Standflügel 2 nur dann geschlossen werden, wenn sich der Gangflügel 1 wenigstens in einer genügend weit geöffneten Stellung befindet, weil sonst der Falz 6 des Standflügels 2 am Falz 7 des Gangflügels 1 nicht vorbeibewegt werden kann. Auch im Bereich ihrer Drehachsen sind die Türen gefalzt und ihre Festrahmen dementsprechend profiliert. Wegen dieser Ausbildung befinden sich die Drehachsen beim Ausführungsbeispiel nicht unterhalb der Türblattebene, sondern seitlich versetzt hierzu. Die geometrische Drehachse des Gangflügels ist mit 8 und diejenige des Standflügels mit 9 bezeichnet.

Der Gangflügel 1 wird mit Hilfe eines, wie gesagt, als Bodentürschließer ausgebildeten Türschließers 10 automatisch geschlossen, sobald die Handkraft am Flügel entfällt und ihn keine andere Kraft, beispielsweise die Haltekraft einer Feststellvorrichtung, festhält. Der Türschließer des Standflügels 2 ist mit 11 bezeichnet. Jeder Türschließer ist in bekannter Weise ausgebildet und besitzt eine Antriebsachse. Die Antriebsachse des Türschließers 10 ist mit 12 und diejenige des Türschließers 11 mit 13 bezeichnet. Aufgrund der Verwendung der erfindungsgemäßen Schließfolgeregelung sind diese Antriebsachsen etwas länger ausgebildet als bei einem Türschließer derselben Art ohne die Schließfolgeregelung. Weil bei den Türschließern die Antriebsachsen in aller Regel leicht auswechselbar sind, ist es kein Problem eine Antriebsachse durch eine längere zu ersetzen. Außerdem wird bei beiden Türschließern ein Gehäuse bzw. ein sogenannter Einbaukasten 14 bzw. 15 herkömmlicher Querschnittsabmessung, jedoch etwas größerer Höhe verwendet, so daß darin auch der jeweils zugeordnete Vorrichtungsteil untergebracht werden kann. Über letzterem befindet sich der in der Zeichnung abgenommene Deckel des betreffenden Einbaukastens 14 bzw. 15. Er unterscheidet sich von demjenigen eines Türschließers ohne Schließfolgeregelung nicht.

Auf die Antriebsachse 12 des Türschließers bzw. des Gangflügels 1 ist ein Sperring 16 aufgesteckt, der innen vorzugsweise eine Feinverzahnung trägt, wobei sich eine Gegenverzahnung an der Antriebsachse 12 befindet. Innerhalb der durch die Feinverzahnung vorgegebenen Rasterung kann der Sperring in jeder beliebigen 360°-Stellung mit der Antriebsachse 12 verbunden werden. Damit ist die notwendige Einstellbarkeit des Sperrings 16 gewährleistet.

Sinngemäß ist auf die Antriebsachse 13 des Türschließers 11 bzw. des Standflügels 2 ein Auslösering 17 aufgesteckt, wobei auch dort die Verbindung vorteilhafterweise über eine Feinverzahnung erfolgt, welche die notwendige Einstellbarkeit, in Drehrichtung gesehen, gewährleistet. Beide Ringe sind geschlitzt, und sie können mittels einer Schraube 18 bzw. 19 auf ihrer Antriebsachse 12 bzw. 13 festgespannt werden.

Der Sperring 16 trägt einen radial vorstehenden Sperrnocken 20, der in der mit strichpunktierten Linien eingezeichneten Stellung des Gangflügels 1 in eine einen Rastanschlag 21 bildende kerbenartige Ausnehmung eines um eine Achse 22 schwenkbaren Sperrhebels 23 eingreift. Dabei bilden der Sperrnocken und der Rastanschlag eine Sperrvorrichtung 24.

An der gegenüberliegenden Seite des Sperrhebels 23 greift ein Druckstück 25 an, welches durch zwei parallele Federn 26 und 27 federbelastet ist. Zur sicheren Krafteinleitung ist das Druckstück 25 mit einer Spitze oder Schneide versehen, die in eine entsprechend geformte Aufnahme des Sperrhebels 23 eingreift.

Während die in Fig. 2 linken Federenden am Druckstück 25 anliegen, stützen sich die rechten Enden an einem Druckglied 28 ab, welches über einen Schaft 29 mit dem einen Hebelarm eines doppelarmigen Hebels 30 verbunden ist. Am anderen, in Fig. 2 unteren Hebelarm des doppelarmigen Hebels 30 liegt das freie Ende einer Einstellschraube 31 an. Sie ist in einem gehäusefesten Lagerbock 32 verschraubbar. Es ist leicht einzusehen, daß man durch Ein- oder Herausschrauben der Einstellschraube 31 über den doppelarmigen Hebel 30 die Federspannung verändern kann. Die Lagerachse des doppelarmigen Hebels 30 ist mit 33 bezeichnet.

Der dem standflügelseitigen Türschließer 11 zugeordnete Vorrichtungsteil (Auslösemechanik) ist mit einem um eine Achse 34 verschwenkbaren Auslösehebel 35 ausgestattet, welche beim Ausführungsbeispiel an seinem freien Ende eine Rolle 36, einen Zapfen od. dgl. trägt. Es handelt sich dabei um einen doppelarmigen Hebel, wobei sich die Rolle 36 od. dgl. am in Fig. 2 rechten Hebelarm befindet, während der linke Hebelarm mit einem allgemein mit 37 bezeichneten, aus einer ganzen Anzahl von Einzelelementen bestehenden Zugglied 37 gelenkig verbunden ist. Die dortige Drehachse trägt die Bezugszahl 38. Ein wesentliches, zumindest aber das längste Element des Zugglieds 37, wird durch einen Bowdenzug 39 gebildet. Er befindet sich zwischen den beiden Türschließer-Einbaukästen 14 und 15. Letztere sind mit einem Anschlußstutzen 40 bzw. 41 ausgestattet, welche ein rasches Anmontieren eines den Bowdenzug 39 aufnehmenden Schutzrohres 90 gestatten. Hierzu dienen Verschraubungen 42 bzw. 43.

Der Draht des Bowdenzugs oder ein dementsprechendes Drahtseil ist mit 44 bezeichnet. Sein in Fig. 2 linkes Ende 45 ist mittels eines Klemmelements 46 an einem Schiebeglied 47 gehalten. Ein weiteres Klemmelement 48 hält das rechte Ende des Drahtseils 44 od. dgl. an einem zweiten Schiebeglied 49 fest. Beide Schiebeglieder sind im Sinne des Doppelpfeils 50 an einem zugeordneten Vorrichtungsgehäuse 51 bzw. 52 od. dgl. längsverschiebbar gelagert. Jedes dieser beiden Vorrichtungsgehäuse besteht aus einer oberen Platte 53 und einer vorteilhafterweise identischen unteren Platte 54 sowie dazwischengeschalteten Verbindungs- und Distanzelementen. Weil nicht nur die Platten 53 und 54 identisch ausgebildet sind, insbesondere aus gleichen Stanzteilen bestehen, sondern auch die beiden Vorrichtungsgehäuse 51 und 52, kann für alle vier Platten ein identisches Stanzteil od. dgl. verwendet werden. Dies trägt selbstverständlich zur Vereinfachung sowie Verbilligung der Konstruktion bei und gewährleistet eine universelle Einbaumöglichkeit.

Zwischen den Platten 53 und 54 befinden sich gehäusefeste Bolzen 55 und 56, welche einen Längsschlitz 57 des ersten Schiebeglieds 47 durchsetzen. Ihr Seitenabstand ist so gewählt, daß das Schiebeglied in begrenztem Umfange längsverschieblich ist. An seinem in Fig. 2 linken Ende trägt das erste Schiebeglied 47 einen insbesondere angeformten Haken 58. Er umgreift eine gemeinsame Kniegelenksachse 59, wobei er auf sie in beiden Verschieberichtungen einwirken kann.

Wie man Fig. 2 entnehmen kann, wird ein Teil des Zugglieds 37 durch eine Kniehebelanordnung gebildet. Ein erster Kniehebel 60 besteht aus einem ersten Hebel 61 und einem zweiten Hebel 62. Ihre gemeinsame Kniegelenksachse ist mit 63 bezeichnet. Ein zweiter Kniehebel 64 besteht aus dem ersten Hebel 65 und dem zweiten Hebel 66. Sie sind über die bereits erwähnte gemeinsame Kniegelenkachse 59 gelenkig verbunden. Außerdem ist der erste Hebel 65 des zweiten Kniehebels 64 an der gemeinsamen Kniegelenksachse 63 des ersten Kniehebels 60 angelenkt. Eine gehäusefeste Drehachse des Hebels 62 ist mit 67 bezeichnet, während an einer anderen gehäusefesten Achse 68 das äußere Ende des Hebels 66 angelenkt ist. Diese gehäusefesten Achsen befinden sich ebenfalls zwischen den Gehäuseplatten 53 und 54 des Gehäuses 51.

Der Fig. 2 kann man entnehmen, daß sich die Hebel 61 und 62 des ersten Kniehebels 60 etwa in Verschieberichtung 50 des Schiebeglieds 47 erstrecken, wobei die Kniehebelecke gegen den Haken 58 hin weist. Die Hebel 65 und 66 des zweiten Kniehebels 64 verlaufen hierzu etwa senkrecht, wobei die Kniehebelecke nach rechts, also vom doppelarmigen Hebel 23 wegweist. Das freie Ende des Hebels 61 ist mit einem Bolzen 69 verbunden, an welchem das rechte Ende einer Stange 70 gehalten ist, deren linkes Ende über einen weiteren Bolzen 71 gelenkig mit dem freien Ende des Sperrhebels 23 verbunden ist. Der Bolzen 69 ist in den Gehäuseplatten 53, 54 querverschiebbar geführt, wobei die Verschiebebewegung parallel zu derjenigen des Schiebeglieds 47 verläuft.

Zwischen das zweite Schiebeglied 49 des rechten Vorrichtungsteils und ein in gleicher Richtung verschiebbar geführtes Gleitstück 72 ist eine Längeneinstellvorrichtung 73 geschaltet. Die Längsführung des Gleitstücks 72 ist durch einen zwischen die Platten 53 und 54 des Vorrichtungsgehäuses 52 geschalteten Bolzens 74 sowie ein sich in Verschieberichtung erstreckendes Langloch 75 des Gleitstücks 72 gewährleistet.

Die Längeneinstellvorrichtung 73 besteht im wesentlichen aus einer Spannmuffe 76 mit Rechts- und Linksgewinde, wobei in jedes Gewinde ein bolzenförmiger Gewindeansatz 77 bzw. 78 des zugeordneten Teils 49 bzw. 72 mehr oder weniger tief eingeschraubt ist. Außen kann die Spannmuffe 76 beispielsweise mit einem Mehrkantprofil ausgestattet sein. Ein Gehäuseschlitz 79 in den Platten 53 und 54 gewährleistet das Durchstecken eines entsprechenden Schlüssels, mit dessen Hilfe man das Verdrehen und damit die Längeneinstellung bewirken kann.

An einem Bolzen 80 des Gleitstücks 72 ist das eine Ende einer Zwischenlasche 81 angelenkt, deren anderes Ende an der Drehachse 38 des Auslösehebels 35 angelenkt ist. Es verbindet letzteren mit dem Gleitstück 72. Die Lasche, das Gleitstück und das linke Ende des Auslösehebels 35 markieren zusammen eine Z-Form. Außerdem erkennt man aus Fig. 2, daß der linke Hebelarm des Auslösehebels 35 abgewinkelt ist, während der rechte, wesentlich kürzere, die bereits erwähnte Rolle 36 trägt, die mit einem Auslösenocken 82 am Auslösering 17 zusammenwirkt. Beide zusammen bilden eine Auslösevorrichtung 83, die nachstehend in ihrer Funktion noch näher erläutert wird (Fig. 4). Der Lagerbolzen 80 ist zugleich ein Führungsbolzen, der mit seinen beiden Enden in Führungsschlitze 84 der Platten 53 und 54 eingreift.

Es bleibt noch nachzutragen, daß die Stange 70 der Rastmechanik mit der Längsachse des Sperrhebels 23 einen etwa rechten Winkel einschließt, während sie mit dem ersten Hebel 61 des ersten Kniehebels 60, zumindest in der arretierten Stellung des Gangflügels, einen Winkel von nahezu 180° mit von der Feder 26 wegweisender Spitze bildet.

Der Sperring 16 und der Auslösering 17 sind, wie gesagt, senkrecht zur Bildebene (Fig. 2) auf ihre Antriebsachse 12 bzw. 13 aufgesteckt. Man kann sie nach oben abziehen und in einer um 180° gewendeten Stellung wieder aufschieben. Dadurch läßt sich die Vorrichtung zur Steuerung der Schließfolge sowohl für einen Türschließer DIN rechts oder DIN links verwenden. Zugleich wird auch das Gehäuse 51 bzw. 52 in einer um 180° gewendeten Position am Türschließer montiert, um von DIN rechts auf DIN links, oder umgekehrt, zu gehen.

Die Wirkungsweise dieser Steuerungsvorrichtung für die Schließfolge zweier mittels eines Türschließers 10 bzw. 11 schließbarer Flügel 1, 2, insbesondere Türflügel, ist wie folgt: Wenn der Standflügel 2 geschlossen ist, was, wie gesagt, seiner normalen Stellung entspricht, liegt die Rolle 36 des Auslösehebels 35 im Gegensatz zur Fig. 2 auf dem Auslösenocken 82 auf. Gegenüber der Darstellung in Fig. 2 ist dadurch der rechte Hebelarm des Auslösehebels 35 im Gegenuhrzeigersinne nach oben verschwenkt und sein linker Hebelarm nach unten. Dies hat über die Zwischenlasche 81 ein Verschieben des Zugglieds 37 von links nach rechts zur Folge. Dadurch steht auch der Sperrhebel 23 in seiner rechten Verschwenklage, in der ein Zusammenwirken mit dem Sperrnocken 20 der Antriebsachse 12 des Gangflügels 1 nicht möglich ist. Infolgedessen kann der Gangflügel 1 ohne jedwede Behinderung oder Beeinträchtigung durch die Schließfolgeregelung geöffnet und geschlossen werden.

Wegen der Fälze 6 und 7 kann der Standflügel 2 nur geöffnet werden, wenn zuvor der Gangflügel 1 in eine Öffnungsstellung gedreht wurde. Bereits nach einer kurzen Dreh-Öffnungsbewegung des Standflügels 2 in Pfeilrichtung 5 kommt der Auslösenocken 82 von der Rolle 36 frei, und dies führt dann zu einem Verschwenken des Auslösehebels 35 in Pfeilrichtung 86 (Fg. 2). Hieraus resultiert eine Verschiebebewegung des Zugglieds 37 von rechts nach links, die eine Verschwenkbewegung des Sperrhebels 23 im Gegenuhrzeigersinne zur Folge hat. Wenn nunmehr der Gangflügel 1 eine Dreh-Schließbewegung im Sinne des Pfeils 87 ausführt, so läuft sein Sperrnocken 20 gegen den Rastanschlag 21 des Sperrhebels 23, wodurch dann die Schließbewegung in der aus Fig. 2 mit strichpunktierten Linien ersichtlichen Stellung des Gangflügels zunächst beendet wird. Erst wenn der Standflügel 2 wieder geschlossen oder zumindest in etwa geschlossen ist, wird über das Zugglied 37 die Sperrvorrichtung 24 gelöst, und dann kann auch der Gangflügel 1 vollends geschlossen werden.

Nachdem diese Vorrichtung in keiner Weise in das Geschehen des Türschließers eingreift, ist sie nicht nur in Verbindung mit den verschiedenartigsten Türschließern zu gebrauchen, vielmehr kann der Türschließer wie bisher in Verbindung mit irgendwelchen Hilfseinrichtung, beispielsweise Feuer- oder Rauchmeldern, verwendet werden. Wegen seiner rein mechanischen Wirkungs- und Arbeitsweise ist kein Eingriff in das Hydrauliksystem des Türschließers erforderlich. Außerdem kann man bekannte Türschließer mit dieser Vorrichtung leicht nachrüsten, wobei gegebenenfalls ein höherer, aber kein größerer Einbaukasten - bei einem Bodentürschließer - und eine verlängerte Antriebsachse 12, 13 erforderlich sind. Der Türschließer kann mit einer elektro-hydraulischen oder rein mechanischen Feststellvorrichtung ausgestattet sein. Auch Ausführungen mit elektro-hydraulischen Freilaufvorrichtungen sind ohne weiteres brauchbar. Wie gesagt, ist die Schließfolgeregelung ohne weiteres für rechte und linke Türen geeignet, aber auch für unterschiedlich breite und somit verschieden schwere Flügelgewichte beim Standflügel und beim Gangflügel. Hinzu kommt eine günstige Optik, weil die Vorrichtung beispielsweise bei Bodentürschließern im wesentlichen unterhalb des Einbaukastendeckels untergebracht werden kann. Dies führt auch zu einer geringeren Lagerhaltung, weil der Deckel des Einbaukastens nicht abgewandelt werden muß.

Schließlich sei auch noch ein Überlastschutz erwähnt, der darin besteht, daß die Tür auch bei wirksamer Sperrvorrichtung 24 durch entsprechende Krafteinwirkung auf dem Gangflügel 1 in Schließrichtung 87 gedreht werden kann, ohne daß irgendwelche Teile dadurch beschädigt werden. Bei einem solchen gewaltsamen Schließen wird einfach der Sperrnocken 20 so stark gegen den Rastanschlag 21 gedrückt, daß der Sperrhebel 23 federelastisch im Uhrzeigersinne ausweicht. Weil der Standflügel wegen der Fälze 6 und 7 nicht nach dem Gangflügel geschlossen werden kann, wird man auf diese gewaltsame Fehlbedienung des Gangflügels spätestens dann aufmerksam, wenn der Standflügel geschlossen wird bzw. werden soll.

Es bleibt noch zu erwähnen, daß die Rastmechanik und die Auslösemechanik an ihren Türschließern 10 bzw. 11 mit Hilfe von Befestigungsschrauben 88 angeschraubt werden können, von denen der Übersichtlichkeit wegen in Fig. 2 nur eine mit einer Bezugszahl versehen wurde. Die Gehäuse 51 und 52 weisen entsprechende Durchtrittsbohrungen auf. Am Türschließer sind korrespondierende Gewinde von vorneherein angebracht, so daß man später problemlos nachrüsten kann. Insgesamt reichen drei Befestigungspunkte aus.

Zur leichten Befestigung sowohl der Rastmechanik als auch der Auslösemechanik ist an den Platten 53 und 54 der Gehäuse 51 und 52 je eine Ausnehmung für die Antriebsachsen 12 und 13 der Türschließer 10 bzw. 11 angebracht. Diese Ausnehmung greift führend in einen Ansatz 89 (Fig. 2) am Sperring 16 bzw. Auslösering 17 ein.

## Patentansprüche

1. Vorrichtung zur Steuerung der Schließfolge zweier, mittels je eines Türschließers (10, 11) schließbarer Flügel (1, 2) von Fenstern, Türen und dgl., nämlich eines zuerst öffnenbaren Gangflügels (1) und eines nachfolgend öffnenbaren Standflügels (2), wobei jeder Türschließer mit einer Antriebsachse (12, 13) ausgestattet ist und die Antriebsachse (12) des Gangflügels (1) einen Sperrnocken (20) trägt, der mit einem federbelasteten (26, 27) Sperrhebel (23) eine Sperrvorrichtung (24) für den teilgeöffneten, die korrekte Schließfolge ermöglichenden Gangflügel (1) bildet und der über ein Zugglied (37) mit einem Auslöserhebel (35) gekuppelt ist, welcher mit einem standflügelseitigen Auslöser eine Auslösevorrichtung für den Sperrhebel (23) bildet, wobei der Sperrhebel (23) etwa in der Schließstellung des Standflügels (2) seine wirkungslose Stellung einnimmt, dadurch gekennzeichnet, daß der Auslöser ein mit der Antriebsachse (13) des Standflügels (2) verbundener Auslösenocken (82) ist und der Sperrhebel (23) seine wirkungslose Stellung gegen den Widerstand wenigstens einer Belastungsfeder (26, 27) einnimmt, und daß die Antriebsachse (12, 13) jedes Türschließers (10, 11) drehfest mit der zugeordneten Tür verbunden ist.

2. Vorrichtung nach Anspruch 1, dadurch gekennzeichnet, daß das Zugglied (37) längeneinstellbar und in dem zwischen den beiden Türschließern (10, 11) gelegenen Bereich durch einen Bowdenzug (39) od. dgl. gebildet ist.

3. Vorrichtung nach Anspruch 2, dadurch gekennzeichnet, daß die beiden Enden des Bowdenzugs (39) jeweils in das Gehäuse oder einen Einbaukasten des zugeordneten Türschließers (10, 11) oder eines aufgesetzten Vorrichtungsgehäuses (51, 52) od. dgl. hineinragen und jeweils mit einem im Gehäuse od. dgl. längsverschiebbaren Schiebeglied (47, 49) lösbar verbunden sind.

4. Vorrichtung nach Anspruch 2 oder 3, dadurch gekennzeichnet, daß das standflügelseitige Schiebeglied (49) über eine Längeneinstellvorrichtung (73), insbesondere eine Spannmuffe (76) mit einem Rechts- und Linksgewinde, mit einem im Gehäuse (52) längsverschiebbaren Gleitstück (72) verbunden ist.

5. Vorrichtung nach wenigstens einem der vorhergehenden Ansprüche, dadurch gekennzeichnet, daß der Sperrhebel (23) als gegen die gangflügelseitige Antriebsachse (12) hin federbelasteter schwenkbarer Hebel mit einem Rastanschlag (21) ausgebildet ist, an welchem der Sperrnocken (20) in der Arbeitsstellung der Sperrvorrichtung (24) anliegt und bei geschlossenem Standflügel (2) vorbeibewegbar ist.

6. Vorrichtung nach wenigstens einem der vorhergehenden Ansprüche, dadurch gekennzeichnet, daß sich der Sperrnocken (20) an einem mit der gangflügelseitigen Antriebsachse (12) drehfest verbundenen Sperring (16) befindet, von welchem er vorzugsweise radial vorsteht.

7. Vorrichtung nach Anspruch 6, dadurch gekekennzeichnet, daß der Sperrhebel (23) als einarmiger Hebel ausgebildet ist, und sich der Rastanschlag (21) zwischen der Hebeldrehachse (22) und einem Anlenkpunkt (71) des Zugglieds (37) befindet, wobei insbesondere der Rastanschlag (21) und ein von der Federkraft beaufschlagtes Druckstück (25) einander etwa gegenüberliegend am Sperrhebel (23) angeordnet sind.

8. Vorrichtung nach Anspruch 7, dadurch gekennzeichnet, daß die Federkraft (26, 27) mittels einer Einstellvorrichtung (30, 31) veränderbar ist.

9. Vorrichtung nach wenigstens einem der Ansprüche 3 bis 8, dadurch gekennzeichnet, daß zwischen den Sperrhebel (23) und das gangflügelseitige Schiebeglied (47) Kraftübertragungsglieder (70, 60, 64) geschaltet sind, insbesondere eine schwenkbar am Sperrhebel (23) gelagerte Stange (70), die gelenkig mit dem ersten Hebel (61) eines ersten Kniehebels (60) verbunden ist, dessen zweiter Hebel (62) am Vorrichtungsgehäuse (51) gelagert ist, und an dessen gemeinsamer Gelenkachse (63) der erste Hebel (65) eines zweiten Kniehebels (64) angelenkt ist, dessen zweiter Hebelarm (66) ebenfalls am Vorrichtungsgehäuse (51) gelagert ist, wobei mit der gemeinsamen Gelenkachse (59) des zweiten Kniehebels (64) das freie Ende (58) des gangflügelseitigen ersten Schiebeglieds (47) gekuppelt ist, wobei sich außerdem die Hebel des ersten Kniehebels (60) etwa in Schieberichtung des ersten Schiebeglieds (47) und diejenigen des zweiten Kniehebels (64) etwa senkrecht hierzu erstrecken.

10. Vorrichtung nach wenigstens einem der vorhergehenden Ansprüche, dadurch gekennzeichnet, daß sich der Auslösenocken (82) an einem mit der standflügelseitigen Antriebsachse (13) drehfest verbundenen Auslösering (17) befindet, von welchem er vorzugsweise radial vorsteht.

11. Vorrichtung nach wenigstens einem der Ansprüche 6 bis 10, dadurch gekennzeichnet, daß der Sperring (16) und der Auslösering (17) über eine Feinverzahnung drehfest mit ihrer zugeordneten Antriebsachse (12 bzw. 13) gekuppelt sind.

12. Vorrichtung nach Anspruch 11, dadurch gekennzeichnet, daß der Sperring (16) sowie der Auslösering (17) radial geschlitzt und jeweils als Klemmring mit Klemmschraube (19) ausgebildet sind.

13. Vorrichtung nach wenigstens einem der Ansprüche 4 bis 12, dadurch gekennzeichnet, daß der Auslösehebel (35) als doppelarmiger Hebel ausgebildet ist, der an seinem einen Hebelarm den Auslösenocken (82) trägt und dessen anderer Hebelarm gelenkig (38) mit einer quer zu seiner Längsachse verlaufenden Zwischenlasche (81) gekuppelt ist, deren anderes Ende gelenkig (80) mit dem Gleitstück (72) gekuppelt ist.

14. Vorrichtung nach wenigstens einem der vorhergehenden Ansprüche, dadurch gekennzeichnet, daß sich alle Teile der Rastmechanik einerseits und der Auslösemechanik andererseits jeweils zwischen zwei Platten (53 u. 54) ihres Vorrichtungsgehäuses (51 bzw. 52) befinden, das an ihrem zugeordneten Türschließer (10, 11) befestigbar ist, wobei die Platten (53 u. 54) vorzugsweise identisch ausgebildet sind.

15. Vorrichtung nach Anspruch 14, dadurch gekennzeichnet, daß jedes Vorrichtungsgehäuse (51 bzw. 52) mittels einer Dreipunktbefestigung am zugeordneten Türschließer (10 bzw. 11) gehalten ist, wobei insbesondere zur Bildung eines ersten Befestigungspunkts eine randoffene Gehäuseausnehmung an der einen Schmalseite jedes Vorrichtungsgehäuses führend und aushebefest in einen Ansatz (89) des zugeordneten Sperrings (16) bzw. Auslöserings (17) eingreift, während zwei im Abstand davon angeordnete Befestigungsschrauben (88) je eine Befestigungsbohrung des Vorrichtungsgehäuses (51, 52) durchsetzen und in den Türschließer (10, 11) eingedreht sind.

16. Vorrichtung nach Anspruch 14 oder 15, dadurch gekennzeichnet, daß sich das Gehäuse (51, 52) der Rastmechanik einerseits und der Auslösemechanik andererseits jeweils in einem Einbaukasten (14, 15) des zugeordneten Türschließers (10, 11) zwischen letzterem und dem Kastendeckel befinden.

## Claims

1. Device for controlling the closing sequence of two leaves (1, 2) of a window, door or the like, that is, a movable leaf (1) which can be opened first and a fixed leaf (2) which can be opened subsequently, each of which can be closed by means of a door closer (10, 11), wherein each door closer has an operating shaft (12, 13) and the operating shaft (12) for the movable leaf (1) carries a stop cam (20) which, with a spring-loaded (26, 27) catch lever (23), forms a device (24) for stopping the partially-open movable leaf (1) enabling the closure sequence to be performed correctly, and which is linked, by means of a traction element (37), to a release lever (35) which, with a release element on the fixed-leaf side, forms a device for releasing the catch lever (23), the catch lever (23) taking up its inoperative position when the fixed leaf (2) is approximately in the closure position, characterised in that the release element is a release cam (82) connected to the operating shaft (13) of the fixed leaf (2) and the catch lever (23) takes up its inoperative position against the resistance of at least one loading spring (26, 27), and in that the operating shaft (12, 13) of each door closer (10, 11) is fixed for pivoting with the associated door.

2. Device according to Claim 1, characterized in that the traction element (37) is adjustable longitudinally and is constituted by a Bowden cable (39) or the like disposed in the region between the two door closers (10, 11).

3. Device according to Claim 2, characterised in that each end of the Bowden cable (39) extends into the respective housing or a respective built-in box of the associated door closer (10, 11) or into an attached housing (51, 52) or the like for the device, and is connected releasably to a respective sliding member (47, 49) movable longitudinally in the housing or the like.

4. Device according to Claim 2 or Claim 3, characterized in that the sliding member (49) on the fixed-leaf side is connected, by means of a longitudinal adjustment device (73), particularly a turnbuckle (76) with a right-hand and a left-hand thread, to a sliding element (72) which is movable longitudinally in the housing (52).

5. Device according to at least one of the preceding claims, characterized in that the catch lever (23) is constituted by a pivotable lever which has a stop notch (21) and is spring-loaded towards the operating shaft (12) on the movable-leaf side, the stop cam (20) abutting this stop notch (21) when the stop device (24) is in the operating position and moving past it when the fixed leaf (2) is closed.

6. Device according to at least one of the preceding claims, characterized in that the stop cam (20) is disposed on a locking ring (16) which is fixed for rotation with the operating shaft (12) on the movable-leaf side and projects, preferably radially, therefrom.

7. Device according to Claim 6, characterised in that the catch lever (23) is constituted by a lever with a single arm and the stop notch (21) is disposed between the pivoting axis (22) of the lever and a point (71) at which the traction element (37) is articulated, in particular, the stop notch (21) and a thrust member (25), which is acted on by the force of the springs, being disposed approximately opposite each other on the catch lever (23).

8. Device according to Claim 7, characterized in that the force of the springs (26, 27) can be altered by means of an adjustment device (30, 31).

9. Device according to at least one of Claims 3 to 8, characterized in that force-transmission elements (70, 60, 64) are inserted between the catch lever (23) and the sliding member (47) on the movable-leaf side and are constituted, in particular, by a rod (70) which is mounted pivotably on the catch lever (23) and is articulated on the first lever arm (61) of a first articulated lever (60), of which the second lever arm (62) is mounted on the housing (51) of the device, and on the common pivoting axis (63) of which the first lever arm (65) of a second articulated lever (64) is articulated, the second lever arm (66) of the second articulated lever (64) also being mounted on the housing (51) of the device, the free end (58) of the first sliding member (47) on the movable-leaf side being coupled to the common pivoting axis (59) of the second articulated lever (64) and, moreover, the lever arms of the first articulated lever (60) extending approximately in the direction of movement of the first sliding member (47) and those of the second articulated lever (64) extending approximately perpendicular thereto.

10. Device according to at least one of the preceding claims, characterised in that the release cam (82) is disposed on a release ring (17) connected for pivoting with the operating shaft (13) on the fixed-leaf side and projects, preferably radially, therefrom.

11. Device according to at least one of Claims 6 to 10, characterized in that the locking ring (16) and the release ring (17) are connected for pivoting with their associated operating shafts (12, and 13) by means of splines.

12. Device according to Claim 11, characterized in that the locking ring (16) and the release ring (17) are split radially and are formed by respective clamping rings with clamping screws (18, 19).

13. Device according to at least one of Claims 4 to 12, characterized in that the release lever (35) is constituted by a two-armed lever of which one lever arm carries the release cam (82) and the other lever arm is articulated (38) on a link (81) which extends transverse the longitudinal axis of the arm and the other end of which is articulated (80) on the sliding element (72).

14. Device according to at least one of the preceding claims, characterised in that all the elements of the locking mechanism on the one hand and of the release mechanism on the other hand are disposed between two plates (53 and 54) of their respective device housings (51 and 52), which can be fixed to the associated door closers (10, 11), the plates (53 and 54) preferably being identical.

15. Device according to Claim 14, characterised in that each device housing (51 or 52) is supported on the associated door closer (10 or 11) by means of a three-point fixing wherein, in particular, in order to form a first fixing point, an open-edged recess in one narrow side of each device housing is engaged and located so that it cannot lift out, in a notch (89) in the associated locking ring (16) or release ring (17), whilst two fixing screws (88) spaced therefrom extend through respective fixing holes in the device housing (51, 52) and are screwed into the door closer (10, 11).

16. Device according to Claim 14 or Claim 15, characterized in that the housing (51, 52) of the locking mechanism on the one hand, and of the release mechanism on the other hand, is disposed in a respective built-in box (14, 15) of the associated door closer (10, 11), between the latter and the cover of the box.

## Revendications

1. Dispositif pour commander l'ordre de fermeture de deux battants (1, 2) de fenêtres, de portes et similaires dont chacun peut être fermé au moyen d'un ferme-porte (10, 11), à savoir un battant principal (1) pouvant être ouvert en premier et un battant de secours (2) pouvant être ouvert ensuite, cependant que chaque ferme-porte est équipé d'un axe d'entraînement (12, 13), que l'axe d'entraînement (12) du battant principal (1) porte une came de blocage (20) qui forme, avec un levier de blocage (23) soumis à l'action de ressorts (26, 27), un dispositif de blocage (24) pour bloquer le battant principal (1) lorsqu'il est partiellement ouvert et qu'il permet l'ordre de fermeture correct, et qui est accouplée par l'intermédiaire d'un organe de traction (37) à un levier de déblocage (35), lequel forme, avec un organe de déblocage situé du côté du battant de secours, un dispositif de déblocage destiné au levier de blocage (23), et que c'est approximativement dans la position de fermeture du battant de secours (2) que le levier de blocage (23) prend sa position inactive, caractérisé par le fait que l'organe de déblocage est une came de déblocage (82) reliée à l'axe d'entraînement (13) du battant de secours (2), et que le levier de blocage (23) prend sa position inactive à l'encontre de la résistance d'au moins un ressort de charge (26, 27), et par le fait que l'axe d'entraînement (12, 13) de chaque ferme-porte (10, 11) est solidaire en rotation de la porte associée.

2. Dispositif selon la revendication 1, caractérisé par le fait que l'organe de traction (37) est réglable en longueur, et qu'il est constitué par un câble sous gaine (39), ou similaire, dans la région située entre les deux ferme-porte (10, 11).

3. Dispositif selon la revendication 2, caractérisé par le fait que les deux extrémités du câble sous gaine (39) font à chaque fois saillie dans le boîtier ou dans une boîte encastrée du ferme-porte associé (10, 11) ou d'un boîtier de dispositif que l'on pose sur elle (51, 52), ou similaire, et qu'elles sont à chaque fois reliées de manière amovible à un coulisseau (47, 49) qui peut être déplacé longitudinalement dans le boîtier ou similaire.

4. Dispositif selon la revendication 2 ou 3, caractérisé par le fait que le coulisseau (49) situé du côté du battant de secours est relié à une pièce de glissement (72) qui peut être déplacée longitudinalement dans le boîtier (52), et ce, par l'intermédiaire d'un dispositif de réglage de la longueur (73), et en particulier d'un manchon de serrage (76) pourvu d'un filetage à droite et à gauche.

5. Dispositif selon l'une au moins des revendications précédentes, caractérisé par le fait que le levier de blocage (23) est réalisé sous la forme d'un levier pivotant qui est poussé par un ressort contre l'axe d'entraînement (12) situé du côté du battant principal et qui est pourvu d'une butée d'encliquetage (21) sur laquelle la came de blocage (20) porte dans la position de travail du dispositif de blocage (24) en pouvant se déplacer devant elle lorsque le battant de secours (2) est fermé.

6. Dispositif selon l'une au moins des revendications précédentes, caractérisé par le fait que la came de blocage (20) se trouve sur une bague de blocage (16) qui est solidaire en rotation de l'axe d'entraînement (12) situé du côté du battant principal et depuis laquelle elle fait saillie, de préférence radialement.

7. Dispositif selon la revendication 6, caractérisé par le fait que le levier de blocage (23) est réalisé sous la forme d'un levier à un seul bras, et que la butée d'encliquetage (21) se trouve entre l'axe de rotation (22) du levier et un point d'articulation (71) de l'organe de traction (37), cependant que la butée d'encliquetage (21) et une pièce de poussée (25) soumise à une force élastique sont en particulier disposées sur le levier de blocage (23) en étant approximativement opposées l'une à l'autre.

8. Dispositif selon la revendication 7, caractérisé par le fait que la force élastique (26, 27) peut être modifiée au moyen d'un dispositif de réglage (30, 31).

9. Dispositif selon l'une au moins des revendications 3 à 8, caractérisé par le fait qu'entre le levier de blocage (23) et le coulisseau (47) situé du côté du battant principal sont interposés des organes de transmission des forces (70, 60, 64), et en particulier une tige (70) qui est montée pivotante sur le levier de blocage (23) et qui est reliée d'une manière articulée au premier levier (61) d'une première genouillère (60) dont le deuxième levier (62) est monté sur le boîtier de dispositif (51) et sur l'axe d'articulation commun (63) de laquelle est articulé le premier levier (65) d'une deuxième genouillère (64) dont le deuxième bras de levier (66) est également monté sur le boîtier de dispositif (51), cependant que l'extrémité libre (58) du premier coulisseau (47) situé du côté du battant principal est accouplée à l'axe d'articulation commun (59) de la deuxième genouillère (64), et qu'en outre les leviers de la première genouillère (60) s'étendent à peu près dans la direction de coulissement du premier coulisseau (47), ceux de la deuxième genouillère (64) s'étendant à peu près perpendiculairement à celle-ci.

10. Dispositif selon l'une au moins des revendications précédentes, caractérisé par le fait que la came de déblocage (82) se trouve sur une bague de déblocage (17) qui est solidaire en rotation de l'axe d'entraînement (13) situé du côté du battant de secours et depuis laquelle elle fait saillie, de préférence radialement.

11. Dispositif selon l'une au moins des revendications 6 à 10, caractérisé par le fait que la bague de blocage (16) et la bague de déblocage (17) sont accouplées d'une manière solidaire en rotation à leur axe d'entraînement associé (12, respectivement 13) par l'intermédiaire d'une denture finement divisée.

12. Dispositif selon la revendication 11, caractérisé par le fait que la bague de blocage (16) et la bague de déblocage (17) sont fendues radialement, et qu'elles sont réalisées chacune sous la forme d'une bague de serrage munie d'une vis de-serrage (19).

13. Dispositif selon l'une au moins des revendications 4 à 12, caractérisé par le fait que le levier de déblocage (35) est réalisé sous la forme d'un levier à deux bras qui porte sur la came de déblocage (82) par l'un de ses bras de levier et dont l'autre bras de levier est accouplé d'une manière articulée (38) à une patte intermédiaire (81), cependant que celle-ci s'étend transversalement par rapport à son axe longitudinal, et que son autre extrémité est accouplée d'une manière articulée (80) à la pièce de glissement (72).

14. Dispositif selon l'une au moins des revendications précédentes, caractérisé par le fait que toutes les pièces du mécanisme d'encliquetage, d'une part, et du mécanisme de déblocage, d'autre part, se trouvent à chaque fois entre deux plaques (53 et 54) de son boîtier de dispositif (51, respectivement 52) qui peut être fixé à son ferme-porte associé (10, 11), les plaques (53 et 54) étant de préférence constituées d'une manière identique.

15. Dispositif selon la revendication 14, caractérisé par le fait que chaque boîtier de dispositif (51, respectivement 52) est maintenu sur le ferme-porte associé (10, respectivement 11) au moyen d'une fixation à trois points, cependant qu'en particulier un évidement du boîtier, lequel est ouvert sur le bord et ménagé sur l'un des petits côtés de chaque boîtier de dispositif, vient en prise, en assurant un guidage et en empêchant tout soulèvement, avec un épaulement (89) de la bague de blocage (16) ou de la bague de déblocage (17), respectivement, qui lui est associée, pour former un premier point de fixation, tandis que deux vis de fixation (88) disposées à distance de celui-ci traversent chacune un perçage de fixation du boîtier de dispositif (51, 52) et sont vissées dans le ferme-porte (10, 11).

16. Dispositif selon la revendication 14 ou 15, caractérisé par le fait que le boîtier (51, 52) du mécanisme d'encliquetage, d'une part, et du mécanisme de déblocage, d'autre part, se trouve à chaque fois dans une boîte encastrée (14, 15) du ferme-porte associé (10, 11), entre ce dernier et le couvercle de la boîte.
